# EUROPÄISCHE PATENTSCHRIFT

(11) **EP 0 042 915 B1**
(45) Veröffentlichungstag und Bekanntmachung des Hinweises auf die Patenterteilung: **11.07.1984**
(21) Anmeldenummer: 81102371.2
(22) Anmeldetag: 28.03.1981
(51) Int. Cl.: F02M 51/00

(54) **Kraftstoffeinspritzventil für Brennkraftmaschinen**
Fuel injector valve for a combustion engine
Soupape d'injecteur de combustible pour moteur à combustion

(30) Priorität: 28.06.1980 DE 3024424
(43) Veröffentlichungstag der Anmeldung: 06.01.1982
(73) Patentinhaber: ROBERT BOSCH GMBH, 70442 Stuttgart (DE)
(72) Erfinder: Kopsé, Odon, Dipl.-Ing., D-7000 Stuttgart 1 (DE); Hofmann, Karl, D-7148 Remseck 1 (DE); Kaczynski, Bernhard, Dipl.-Ing., D-7050 Waiblingen (DE)

## Beschreibung

### Stand der Technik

Die Erfindung geht aus von einem Kraftstoffeinspritzventil nach der Gattung des Hauptanspruchs. Der Spritzbeginn einer Kraftstoffeinspritzanlage wird genau nur an dem Einspritzventil selbst gemessen. Aus diesen Grunde werden erhebliche Aufwendungen gemacht, um Geber zu entwickeln, die sich unmittelbar an dem Einspritzventil befinden. Aufgrund der schlanken Bauweise und der geringen Hübe der beweglichen Teile in dem Einspritzventil ist es sehr viel schwieriger, am bzw. im Einspritzventil selbst als beispielsweise an der Einspritzpumpe den Spritzbeginn zu messen. Bei einem bekannten Einspritzventil nach der Gattung des Hauptanspruchs (DE-PS Nr. 1049635) ist der mit der Ventilnadel gekoppelte Leitkörper als Kernstift ausgebildet, welcher in eine zentrale Bohrung der Induktionsspule eintaucht, durch welche auch der zulaufende Kraftstoff hindurchtritt. Bei dieser Ausführung beaufschlagt der Kraft- . stoffhochdruck auch die Durchführungen der elektrischen Induktionsspulenanschlüsse durch den Ventilträger, so dass zur Vermeidung von Undichtheiten eine besondere Sorgfalt aufgewendet werden muss.

Bei einer bekannten anderen Ausführung eines Kraftstoffeinspritzventils (GB-A Nr. 729431) ist eine Induktionsspule in einem vom kraftstoffgefüllten Innenraum des Einspritzventils getrennten Raum angeordnet, wobei die Ventilnadel eine mit einem Permanentmagneten versehene Verlängerung aufweist, die durch eine Buchse aus dem kraftstoffgefüllten Innenraum in den Kernbereich der Induktionsspule geführt ist: Ein Hauptproblem ist dabei die Abdichtung und die Baugrösse des Kraftstoffeinspritzventiis.

Ferner ist ein Kraftstoffeinspritzventil mit einer Induktionsspule zum Erfassen der Ventilnadelbewegung (FR-A Nr. 2320557) bekannt, bei weichem die Induktionsspule an der von der VentiInadel abgekehrten Stirnseite des Ventilträgers befestigt ist. Auch diese Ausführung benötigt mehr Platz als ein handelsübliches Einspritzventil der gattungsmässigen Art und bedingt eine Sonderbauform mit seitlicher Zuführung des Kraftstoffs.

### Vorteile der Erfindung

Die erfindungsgemässe Anordnung mit den kennzeichnenden Merkmalen des Hauptanspruchs hat demgegenüber den Vorteil, dass sich das Einspritzventil ohne Änderung der äusseren Form und der Abmessungen serienmässiger Einspritzventile verwirklichen lässt. Trotzdem ist die Induktionsspule völlig vom Kraftstoffdurchflussweg getrennt, so dass sich eine absolut dichte und kompakte Ausführung erzielen lässt.

Durch die in den Unteransprüchen aufgeführten Massnahmen sind vorteilhafte Weiterbildungen des im Hauptanspruch angegebenen Kraftstoffeinspritzventils möglich.

### Zeichnung

Zwei Ausführungsbeispiele der Erfindung sind in der Zeichnung dargestellt und werden in der Beschreibung näher beschrieben. Es zeigen: Fig. 1 ein erstes Ausführungsbeispiel der Erfindung anhand eines Schnittes eines sich nach aussen unter Kraftstoffdruckeinwirkung öffnenden Kraftstoffeinspritzventils und Fig. 2 eine demgegenüber abgewandelte Ausführungsform.

### Beschreibung des Ausführungsbeispiels

In Fig. 1 ist ein Kraftstoffeinspritzventil im Längsschnitt dargestellt mit einem Ventilkörper 2, dem eine nach aussen öffnende Ventilnadel 3 zugeordnet ist. Zwischen einem flanschartig ausgestalteten Teil 4 des Ventilkörpers und einem Federteller in Form einer Anschlaghülse 5 ist eine Druckfeder 7 eingespannt, durch die die Ventilnadel in Schliessstellung gehalten wird. Dazu ist die Anschlaghülse 5 über einen Haltering 8 mit dem kopfartig ausgebildeten Ende 9 der Ventilnadel gekoppelt. Der Ventilnadelkopf 9 wird dabei durch eine nicht weiter dargestellte Einführbohrung durch den Haltering durchgeführt und nach der Durchführung in eine Einraststellung gebracht.

Der Haltering 8 ragt über den Ventilnadelkopf 9 hinaus und bildet dort einen Ring 11, dessen Stirnfläche 12 senkrecht zur Achse der Ventilnadel 3 liegt und einen parallelen Spalt 14 mit der Stirnseite 15 eines sich anschliessenden Anschlussstutzens 17 bildet. Dieser Anschlussstutzen 17 ist in einen hülsenförmigen Ventilträger 18 eingeschraubt und liegt am äusseren Rand der Stirnseite 15 über einen Distanzring 19 dicht an einer Schulter 20 an der Innenseite des Ventilträgers an, so dass zwischen Flanschteil 4 und Stirnseite 15 ein kraftstoffgefüllter Innenraum 22 dicht eingeschlossen wird. Der Ventilkörper 2 wird dabei über den Flanschteil 4 mittels einer Überwurfmutter 23 dicht auf die Stirnseite des Ventilträgers 18 gepresst.

Damit die Rechtwinkeligkeitder Lage des Halterings bzw. der Stirnfläche zur Achse der Ventilnadel gewährleistet ist, weist die Anschlaghülse 5 ein Führungsteil 25 auf, das ein Passstück 26 der Ventilnadel umfasst.

Der Anschlussstutzen weist in üblicher Ausgestaltung ein Anschlussgewinde 27 zum Anschluss einer Hochdruckrohrleitung und eine Zulaufbohrung 28 auf, die an der Stirnseite 15 des Anschlussstutzens in den Innenraum 22 mündet. Der gesamte Anschlussstutzen 17 ist aus magnetisierbarem Material wie Weicheisen hergestellt und ist über ein Einschraubgewinde 35 mit dem Ventilträger 18 verbunden.

Im Bereich zwischen Einschraubgewinde 35 und Distanzring 19, der aus magnetisch nicht leitendem Material gefertigt ist, ist in einer Ausnehmung 36 am Umfang des Anschlussstutzens 17 eine Induktionsspule 37 angeordnet, deren Anschlussdrähte 38 durch eine im Bereich des Einschraubgewindes 35 im Anschlussstutzen vorgesehene Nut 39 nach aussen geführt wird.

Durch die beschriebene Ausgestaltung des Kraftstoffeinspritzventils wird bei Erregung der Induktionsspule durch einen konstanten Strom von einer für sich bekannten Konstantstromquelle einer Auswerteeinrichtung 46, die hier nicht weiter dargestellt zu werden braucht, ein magnetischer Fluss erzeugt. Dieser führt unter Bildung eines magnetischen Kreises vom Anschlussstutzen über den Ventilträger 18 und von diesem geleitet die Induktionsspule 37 aussen umfassend weiter über den Ventilkörper, die Ventilnadel 3, den Haltering 8 und den Spalt 14 wieder zurück zum Anschlussstutzen 17. Sehr wesentlich ist weiterhin, dass der Magnetfluss auch mit kürzerer Verbindung über den zwischen dem Haltering und dem diesen radial umgebenden Ventilträger gebildeten engen Spalt 40 zum Haltering 8 gelangt.

Wird ausgehend von der Schliessstellung der Ventilnadel dem Innenraum 22 unter Druck Kraftstoffzugeführt, so dass sich die Ventilnadel 3 axial verschiebt und Kraftstoff amVentilkörper austreten kann, so vergrössert sich der Spalt 14, so dass der Widerstand im magnetischen Kreis vergrössert und eine Magnetflussänderung erzeugt wird. Diese bewirkt eine entsprechende Induktionsspannung in der Induktionsspule 37, die über die Anschlussdrähte mit der Auswerteeinrichtung verbunden ist. Der hier vorgesehene Haltering bietet die Möglichkeit, eine relativ grosse, vom magnetischen Fluss durchdrungene Fläche zu verwirklichen.

Bei dieser Ausgestaltung des Kraftstoffeinspritzventils können in einfacher Weise die äusseren Abmessungen von serienmässigen Kraftstoffeinspritzventilen ohne Nadelhubgeber bzw. Spritzbeginngeber beibehalten werden. Die Ausgestaltung ermöglicht die Ausbildung eines definiert verlaufenden magnetischen Kreises. Im Bereich des variablen Spaltes.14, dessen Breite die Stellung der Ventilnadel kennzeichnet, ist der Magnetfluss durch den Distanzring 19, der gleichzeitig als Dichtring dient, radial vom Haltering 8 abgeschirmt, so dass die Änderung des Magnetflusses im wesentlichen ausschliesslich durch die Ventilnadelbewegung bzw. den Haltering 8 erfolgt.

Das zweite Ausführungsbeispiel nach Fig. 2 ist im wesentlichen gleich aufgebaut wie das Ausführungsbeispiel nach Fig. 1. Abweichend davon ist hier das Anschlussstück 17 und der Ventilträger 18 gemäss Ausführungsbeispiel nach Fig. 1 in einem Stück vereint, als Ventilträger 18', so dass das Einschraubgewinde 35 bei Fig. 1 entfällt. Dieser Ventilträger 18' ist ganz aus magnetisch leitendem Material, z.B. Weicheisen, hergestellt und ist in gleicher Weise hülsenförmig ausgestaltet, wobei das eine Ende auf den Flanschteil 4 des Ventilkörpers aufsitzt, der mit dem Flanschteil 4 mit Hilfe einer mit dem Ventilträger 18'verschraubten Überwurfmutter 33 gehalten wird. Im Innern des Ventilträgers wird somit in gleicher Weise wie beim Ausführungsbeispiel nach Fig. 1 der Innenraum 22 gebildet, in den die Ventilnadel 3 mit dem Haltering 8 hineinragt. Anschlussseitig weist der Ventilträger 18' eine Längsbohrung 42 auf, iri die ein etwa stabförmiger Einsatz 43 aus ebenfalls magnetisch leitendem Material eingesetzt ist. Das dem Innenraum 22 zugewandte Ende des Einsatzteils ist radial von einem Distanzring 19' umgeben, der-abgestuft auch den Ring 11 des Halterings 8 radial berührungslos umschliesst und aus magnetisch nicht leitendem Material besteht. In analoger Weise zum Anschlussstutzen 17 schliesst der Einsatz 43 zusammen mit dem Distanzring 19' den Innenraum 22 an dem dem Ventilkörper 2 gegenüberliegenden Ende stirnseitig ab, wobei die Stirnfläche15' unter Bildung eines Spalts 14senkrecht zur Achse der Ventilnadel bzw. parallel zur Stirnfläche 12 des Halterings 8 liegt. Am anschlussseitigen Ende und am innenraumseitigen Ende des Einsatzes 43 ist der Einsatz 43 jeweils mit dem Ventilträger 18' dicht verbunden, wobei die dichte Verbindung z.B. durch Elektronenstrahlschweissunghergestelltwerden kann. Am innenraumseitigerr Ende des Einsatzes erfolgt der dichte Verschluss des Innenraums, z. B durch Verschweissen des Distanzrings 19' mit dem Einsatz einerseits und dem Ventilträger 18' andererseits. Zwischen den Schweissstellen am Einsatz 43 ist am Aussenumfang des Einsatzteils 43 wiederum die Induktionsspule 37 angeordnet, wobei die Anschlussdrähte 38 der Induktionsspule über einen im Ventilträger 18' vorgesehenen Durchbruch 45 nach aussen geführt werden. Im Innern des Einsatzstücks verläuft die Zulaufbohrung 28. Das beschriebene Kraftstoffeinspritzventil hat im wesentlichen gleiche Eigenschaften wie das im vorstehenden Beispiel beschriebene Ventil. Vorteilhafterweise entfallen hier das Einschraubgewinde und die Einpassung eines Distanzrings 19 sowie die Abdichtung des Innenraumes 22 an dieser Stelle. Das Kraftstoffventil ist insgesamt leichter zu fertigen und zusammenzubauen, wobei die Abdichtprobleme z.B. durch Elektronenschweissen beherrschbar sind.

## Patentansprüche

1.. Kraftstoffeinspritzventil für Brennkraftmaschinen, mit einer entgegen der Kraft einer Schliessfeder (7) unter Einwirkung des Kraftstoffdruckes in Richtung der Kraftstoffströmung öffnenden Ventilnadel (3) und einer in den Ventilträger (18,18') eingebauten, an eine Auswerteschaltung (46) anschliessbaren Induktionsspule (37), in deren Magnetfeld ein mit der Ventilnadel (3) gekoppelter, aus magnetisierbarem Stoff, wie Weicheisen, bestehender Leitkörper (8) hineinragt, welcher den Magnetfluss durch die Induktionsspule (37) in Abhängigkeit von der Stellung der Ventilnadel (3) beeinflusst, gekennzeichnet durch folgende Merkmale:
a) die Induktionsspule (37) ist auf einem in den Ventilträger (18, 18') eingesetzten Trägerkörper (17,43) aus magnetisierbarem Stoff, wie Weicheisen, angeordnet;
b) der Trägerkörper (17, 43) ist an der von der Ventilnadel (3) entfernten Seite magnetisch leitend mit dem ebenfalls aus magnetisierbarem Stoff bestehenden Ventilträger (18, 18') verbunden;
c) der Trägerkörper (17, 43) ist an dem der Ventilnadel (3) zugekehrten Ende gegenüber dem Ventilträger (18, 18') durch einen Trennkörper (19) aus magnetisch nicht leitendem Stoff abgedichtet und magnetisch abgeschirmt;
d) derTrägerkörper (17, 43) enthält eine Kraftstoffzulaufbohrung (28), und
e) die der Ventilnadel (3) zugekehrte Stirnseite (15) des Trägerkörpers (17, 43) begrenzt mit dem Leitkörper (8) einen axialen, mit der Stellung der Ventilnadel änderbaren Luftspalt (14) im magnetischen Kreis.

2. Einspritzventil nach Anspruch 1 , dadurch gekennzeichnet, dass als Leitkörper (8) ein Haltering dient, über welchen die Schliessfeder (7) auf die Ventilnadel (3) einwirkt.

3. Einspritzventil nach einem der Ansprüche 1 oder 2, dadurch gekennzeichnet, dassder Leitkörper (8) mit dem Ventilträger (18, 18'|) auch einen radialen Luftspalt (40) im magnetischen Kreis begrenzt..

4. Einspritzventil nach einem der Ansprüche 1 bis.3, dadurch gekennzeichnet, dass der Trägerkörper (17) als in den Ventilträger (18.) einschraubbarer Anschraubstutzen (17) ausgebildet ist (Fig: 1).

5. Einspritzventil nach Anspruch 4, dadurch gekennzeichnet, dass der Trennkörper (19) zwischen einander zugekehrten Schultern am Trägerkörper (17). und Ventilträger (18) eingespannt ist

## Claims

1. Fuel-injection valve for internal combustion engines;. with a valve needle (3) which opens under the action of the fuel pressure, in the direction of the fuel flow, counter to the force of a closing spring (7), and an induction coil (37) which is installed inside the valve support (18, 18') and can be connected to an evaluating circuit (46), a conducting body (8), composed of a material which can be magnetised, such as soft iron, and coupled to the valve needle (3), projecting into the magnetic field which is generated by the induction coil (37), this conducting body (8) influencing the magnetic flux through the induction coil (37) as a function of the position of the valve needle (3), characterised by the following features:
(a) the induction coil (37) is located on a supporting body (17, 43) which is made of a material which can be magnetised, such as soft iron, and which is inserted into the valve support (18, 18');
(b) on the side remote from the valve needle (3), the supporting body (17, 43) is connected to the valve support (18, 18'), which is likewise composed of a material which can be magnetised, the connection being such that magnetic conduction is obtained;
(c) at the end facing the valve needle (3), the supporting body (17, 43) is sealed and magnetically screened with respect to the valve support (18, 18') by means of a separating body (19) which is composed of a magnetically nonconducting material;
(d) the supporting body (17, 43) contains a fuel inlet bore (28), and
(e) the end face (15) of the supporting body (17, 43) which faces the valve needle (3) forms, with the conducting body (8), an axial air-gap (14) in the magnetic circuit, this air-gap being variable with the position of the valve needle.

2. Fuel-injection valve according to Claim 1, characterised in that a retaining ring serves as the conducting body (8), the closing spring (7) acting on the valve needle (3) via this retaining ring.

3. Fuel-injection valve according to one of Claims 1 or 2, characterised in thatthe conducting body (8) also forms, with the valve support (18, 18'), a radial air-gap (40) in the magnetic circuit.

4. Fuel-injection valve according to one of Claims 1 to 3, characterised in that the supporting body (17) is designed as a screw-on nozzle (17) which can be screwed into the valve support (18) (Fig. 1).

5. Fuel-injection valve according to Claim 4, characterised in that the separating body (19) is clamped between shoulders on the supporting body (17) and the valve support (18), these shoulders facing one another.

## Revendications

1. Soupape d'injection de carburant pour moteurs à combustion interne, pourvue d'un pointeau de soupape (3) s'ouvrant, contre la force d'un ressort de fermeture (7), sous l'action de la pression du carburant, dans le sens de l'écoulement du carburant, et d'une bobine d'induction (37) insérée dans le porte-soupape (18, 18') et pouvant se raccorder à un dispositif de montage d'exploitation (46), bobine d'induction dans le champ magnétique de laquelle pénètre un corps de guidage (8) constitué en matière magnétisable, telle que le fer doux, accouplé avec le pointeau de soupape (3) et qui influe sur le flux magnétique à travers la bobine d'induction (37) en fonction de la position du pointeau de soupape (3), soupape caractérisée en ce que:
a) la bobine d'induction (37) est montée sur un corps de support (17, 43) en matière magnétisable, telle que le fer doux, inséré dans le porte-soupape (18, 18');
b) le corps de support (17, 43), sur sa face située à l'opposé du pointeau de soupape (3), est relié, de façon magnétiquement conductrice, au porte-soupape (18, 18'), constitué également en matière magnétisable;
c) le corps desupport (17,43), à son extrémité située en regard du pointeau de soupape (3), est maintenu étanche par rapport au porte-soupape (18, 18') par un corps de séparation (19) en matière magnétiquement non conductrice, et est capsulé de façon antimagnétique;
d) le corps de support (17, 43) comporte un alésage d'amenée de carburant (28), et
e) la face frontale (15) ducorpsdesupport(17, 43) située en regard du pointeau de soupape (3) délimite avec le corps de guidage (8), dans le circuit magnétique, un intervalle d'air axial (14), modifiable avec la position du pointeau de soupape (3).

2. Soupape d'injection selon la revendication 1, caractérisée en ce que comme corps de guidage (8) est prévu un anneau de maintien, par l'intermédiaire duquel le ressort de fermeture (7) agit sur le pointeau de soupape (3).

3. Soupape d'injection selon l'une des revendications 1 ou 2, caractérisée en ce que le corps de guidage (8) délimite avec le porte-soupape (18, 18') également un intervalle d'air radial (40) dans le circuit magnétique.

4. Soupape d'injection selon l'une des revendications 1 à 3, caractérisée en ce que le corps de support (17) est constitué sous la forme d'une tubulure filetée (17) pouvant être vissée dans le porte-soupape (18) (fig. 1).

5. Soupape d'injection selon la revendication 4, caractérisée en ce que le corps de séparation (19) est enserré entre deux épaulements, situés en regard l'un de l'autre, prévus sur le corps de support (17) et le porte-soupape.
